# EUROPÄISCHE PATENTSCHRIFT

(11) **EP 0 190 623 B1**
(45) Veröffentlichungstag und Bekanntmachung des Hinweises auf die Patenterteilung: **14.12.1988**
(21) Anmeldenummer: 86100929.8
(22) Anmeldetag: 24.01.1986
(51) Int. Cl.: H01F 41/06

(54) **Verfahren zur Herstellung einer gekrümmten Magnetspule und Vorrichtung zur Durchführung dieses Verfahrens**
Process for manufacturing a magnet coil with a curved-disc form, and device for carrying out this process
Procédé pour fabriquer une bobine magnétique en forme de disque courbé et dispositif pour exécuter ce procédé

(30) Priorität: 07.02.1985 DE 3504211
(43) Veröffentlichungstag der Anmeldung: 13.08.1986
(73) Patentinhaber: SIEMENS AKTIENGESELLSCHAFT, 80333 München (DE)
(72) Erfinder: Meier, Konrad, D-8520 Erlangen (DE)

(56) Entgegenhaltungen:
- DE-A- 2 446 713
- DE-B- 1 139 585
- DE-B- 1 281 030

## Beschreibung

Die Erfindung bezieht sich auf ein Verfahren zur Herstellung einer gekrümmten, scheibenförmigen Magnetspule, insbesondere für Teilchenbeschleuniger-Anlagen, deren Leiter um einen eine konvex geformte Außenseite und eine konkav geformte Innenseite aufweisenden Wickelkörper mit somit teilweise negativer Krümmung unter Verwendung von den Leiter auf die Innenseite des Wickelkörpers bzw. dort bereits aufgebrachte Leiterwindungen pressenden Elementen gewickelt und nach dem Wickelvorgang in seiner Lage fixiert wird. Die Erfindung betrifft ferner eine Vorrichtung zur Durchführung dieses Verfahrens.

Eine entsprechende supraleitende Magnetspule ist z. B. aus der Literaturstelle "Fuji Electric Review", Vol. 19, No. 3, 1973, Seiten 112 bis 118 bekannt. Diese aus Supraleitern gewickelte Spule ist längs einer Kreisbogenlänge mit vorbestimmtem Radius und vorbestimmtem Bogen -(Zentri-)Winkel gekrümmt, so daß sie eine konvex geformte Außenseite und eine konkav geformte Innenseite aufweist. Diese Magnetspule, deren Leiter durch Verstrebungen zwischen diesen Seiten in ihrer geometrischen Lage fixiert werden, soll als Hubmagnet zur berührungsfreien Schwebeführung eines Fahrzeugs längs einer Fahrbahn dienen.

Auch in Teilchenbeschleuniger-Anlagen müssen Speicherringe für geladene Teilchen wie z. B. Elektronen aufgrund ihrer gekrümmten Teilchenbahnen entsprechend gekrümmte Dipolmagnete aufweisen. Diese Magnete können dabei insbesondere halbkreisförmig gebogen sein (vergl. z. B. "IEEE Transactions on Nuclear Sience", Vol. NS-30, No.4, August 1983, Seiten 2531 bis 2533). Wegen der erforderlichen hohen Feldstärken werden hierfür bevorzugt supraleitende Wicklungen vorgesehen. Um eine unveränderte Lage der aus entsprechenden Leitern zu erstellenden Windungen dieser Wicklungen zu garantieren, müssen diese zunächst um einen entsprechend geformten Wjckelkörper gewickelt und an diesen befestigt werden. Dabei stellt sich jedoch das Problem des Wickelns mit negativem Krümmungsradius im Bereich der konkaven Innenseiten der Wickelkörper.

Magnete, deren Wicklungen negative Krümmungen aufweisen, können beispielsweise durch zugfreies Legen des mindestens einen Leiters in Nuten und anschließendes Verkeilen hergestellt werden. Auch ist ein sukzessives Anklemmen des Leiters unter Verwendung besonderer Anpreßelemente wie z. B. einzelner, am Außenrand des Wickelkörpers ortsfest anzubringender Klemmen bekannt. Die mit diesen Elementen jeweils angeklemmten Leiterstücke müssen dann Stück für Stück an den Wickelkörper bzw. an gegebenenfalls auf diesen schon aufgebrachten Leiterwindungen fixiert, beispielsweise angeklebt werden. Derartige Wickeltechniken sind jedoch insbesondere für supraleitende Dipolmagnete von Speicherringen sehr aufwendig und zeitraubend.

Aufgabe der vorliegenden Erfindung ist es deshalb, ein Verfahren zu schaffen, mit dem eine großtechnische Herstellung von scheibenförmigen, gekrümmten Magnetspulen auf verhältnismäßig einfache Weise ermöglicht wird, wobei insbesondere supraleitende Leiter vorgesehen werden können.

Diese Aufgabe wird für das eingangs genannte Verfahren erfindungsgemäß dadurch gelöst, daß der Leiter an den Wickelkörper oder an die dort bereits vorhandenen Leiterwindungen im Bereich der konvex geformten Außenseite unter Zug aufgebracht und im Bereich der konkav geformten Innenseite unter demgegenüber vermindertem Zug mittels der an dieser Seite entlangzuführenden, untereinander zumindest weitgehend regelmäßig beabstandeten und eine vorbestimmte radiale Anpreßkraft ausübenden Anpreßelemente angefügt und dort bis zur Fixierung gehalten wird.

Die mit dieser Ausgestaltung des Verfahrens verbundenen Vorteile sind insbesondere darin zu sehen, daß aufgrund der Verwendung einer Vielzahl von hintereinandergereihten und längs der konkav geformten Innenseite des Wickelkörpers beweglich angeordneten Anpreßelementen ein quasi-kontinuierlicher Wickelvorgang ermöglicht wird, indem der Leiter mit einem dieser Elemente an den Wickelkörper angelegt und mit nachfolgenden Elementen an diesem gehalten wird. Auf diese Weise ist eine Spule mit negativer Krümmung auszubilden, ohne daß es einer besonderen, im allgemeinen sehr aufwendigen ortsfesten Halterung einzelner Teile der Windungen während des Wickelvorganges bedarf.

Das erfindungsgemäße Verfahren kann vorteilhaft mit einer Vorrichtung durchgeführt werden, die dadurch gekennzeichnet ist, daß jedes Anpreßelement eine Einrichtung mit einer Andruckrolle zum Anpressen des Leiters von außen an die konkav geformte Innenseite aufweist und daß die Anpreßelemente speichenartig an einem um den Mittelpunkt des Krümmungsradius' dieser Innenseite drehbar gelagerten Trägerteil befestigt sind.

Vorteilhafte Ausbildungen des erfindungsgemäßen Verfahrens bzw. der entsprechenden Vorrichtung gehen aus den restlichen Unteransprüchen hervor.

Zur weiteren Erläuterung der Erfindung und deren in den Unteransprüchen gekennzeichneten Weiterbildungen wird nachfolgend auf die Zeichnung Bezug genommen, in deren Figuren 1 und 2 eine Vorrichtung zur Durchführung des erfindungsgemäßen Verfahrens schematisch in jeweils verschiedener Ansicht veranschaulicht ist. Figur 3 zeigt eine weitere erfindungsgemäße Vorrichtung in Figur 1 entsprechender Darstellung. Dabei sind in den Figuren übereinstimmende Teile mit den gleichen Bezugszeichen versehen.

Aus Fig. 1 ist in Draufsicht ein ebener Wickelkörper 2 ersichtlich, wie er beispielsweise für die Erstellung einer ebenen Dipolmagnetspule für einen Elektronenspeicherring vorgesehen werden kann. Dieser Wickelkörper ist gemäß der Darstellung nach der Figur bereits mit einer Teilwicklung 3 versehen. Die Wicklung ist dabei aus mindestens einem flachen, insbesondere supraleitenden Leiter 4 zu erstellen, der einer in der Figur nicht dargestellten Vorratstrommel entnommen und zur Bewicklung der Innenkontur des Wickelkörpers über eine Umlenkrolle 5 dem jeweils dort zu bewickelnden Teilbereich des Wickelkörpers bzw. der auf ihm bereits aufgebrachten Teilwicklung 3 zugeführt wird. Der sich längs einer vorbestimmten Bogenlänge b mit einem Bogen- bzw. Krümmungsradius p erstreckende Wickelkörper 2 hat eine konstante Breite von 2 x s. Die Größe s ist dabei der Abstand von der Bogenlinie b zu den beiden konzentrisch gekrümmten Längsseiten 6 und 7 des Wickelkerns 2. Diese konstante Breite des Wickelkerns erstreckt sich allgemein über eine Bogenlänge π · α · p/180°, wobei a der in Grad gemessene Zentri- oder Bogenwinkel ist. Gemäß dem dargestellten Ausführungsbeispiel soll a einen Wert von 180° haben. Die stirnseitigen Enden 8 und 9 des Wickelkerns 2 werden von Halbkreisen mit Durchmessern von jeweils 2 x s gebildet. Über diese Halbkreise ist somit die zu bewickelnde, konvex geformte Außenseite 7 mit der zu bewickelnden, konkav geformten Innenseite 6 des Wickelkörpers verbunden.

Erfindungsgemäß soll nun die Außenkontur des so gekrümmten und auf einem Wickeltisch 14 befestigten Wickelkörpers 2 unter einem verhältnismäßig hohen und die Innenkontur unter stark reduziertem Wickelzug quasi kontinuierlich mit dem mindestens einen Leiter 4 bewickelt werden. Hierzu sind besondere Anpreßelemente 1 vorgesehen, die an der konkav geformten Innenseite 6 des Wickelkörpers entlangzuführen und untereinander regelmäßig beabstandet sind. Mittels dieser Elemente 11 wird eine vorbestimmte radiale Anpreßkraft K auf den jeweiligen Teil des Leiters 4 ausgeübt, so daß dieser an der konkav geformten Innenseite 6 des Wickelkörpers 2 bzw. an dort bereits aufgebrachten Leiterwindungen unverrückbar solange gehalten wird, bis die erstellte gesamte Wicklung in ihrer Lage fixiert worden ist. Die hierzu vorgesehene Wickelvorrichtung ist sowohl der Draufsicht der Fig. 1 als auch aus dem entsprechenden Querschnitt der Fig. 2 zu entnehmen.

Zur Bewicklung mit dieser Vorrichtung ist im Radiusmittelpunkt M der gekrümmten, scheibenförmigen Wicklung 3 bzw. ihres Wickelkörpers 2 ein besonderes Trägerteil 13 drehbar in dem Wickeltisch 14 gelagert und mit einem Antrieb 15 versehen. Dieses Trägerteil ist tellerförmig ausgebildet. Da an ihm die einzelnen Anpreßelemente 11 speichenartig, d.h. radial nach außen weisend befestigt sind und diese Elemente 1 jeweils eine Rolle aufweisen, kann das tellerartige Trägerteil auch als Rollenteller bezeichnet werden.

Um nun den Leiter 4 unter entsprechend hohem Wickelzug auf die positiv, d.h. konvex gekrümmte Außenseite 7 des Wickelkörpers 2 aufzuwickeln, wird der Wickeltisch 14 so weit in die durch einen mit A gekennzeichneten Pfeil angedeutete Richtung gedreht, bis die in Fig. 1 dargestellte "Stopp"-Stellung erreicht ist. In dieser Stellung liegt der von der Vorratstrommel abzuwickelnde Leiter 4 tangential etwa an dem äußersten Scheitelpunkt S des halbkreisförmigen Endstückes 8 des Wickelkörpers 2 an. Dabei werden die bereits auf den Wickelkörper aufgewickelten Windungen auch in dem mit B bezeichneten Bereich des Endstückes 8, welcher sich von dem Scheitelpunkte S bis zum Anfang der Außenseite 7 des Wickelkörpers erstreckt, aufgrund des hohen Wickelzuges und gegebenenfalls einer zusätzlich angesetzten Klammer unverrückbar festgehalten.

Nach der Bewicklung über den Scheitelpunkt S hinaus wird der Wickelzug stark reduziert und fortschreitend der Leiter 4 mittels eines Anpreßelementes 11 in die negative Krümmung der Wicklung 3 gelegt, während die übrigen Elemente 11 lediglich zur Halterung des Leiters in dem Bereich der konkaven Innenseite 6 dienen. Hierzu wird der die Anpreßelemente tragende Rollenteller 13 in entsprechender, in der Figur durch einen mit C gekennzeichneten Pfeil veranschaulichten Drehrichtung gedreht. Die sich dabei ergebende, fortschreitende Führung des aufzubringenden, über die Umlenkrolle 5 laufenden Leiters 4 ist in Fig. 1 durch gestrichelte Linien 4a bis 4e angedeutet.

Zum Festhalten des Leiters 4 an der innenseite 6 des Wickelkörpers 2 bzw. den dort bereits aufgebrachten Leiterwindungen der Teilwicklung 3 enthalten die hierfür in entsprechender Anzahl vorzusehenden Anpreßelemente 11 jeweils eine Andruckrolle 16, welche am radial äußeren Ende eines Rollenarmes 17 befestigt ist. Wie insbesondere aus Fig. 2 zu entnehmen ist, sind die Rollenarme 17 radial verschiebbar. Sie werden jeweils in einer sogenannten Freizone F, in welcher einzelne und dort mit 11' bezeichnete Anpreßelemente radial frei nach außen ragen, d.h. nicht an der Innenkontur des Wickelkörpers 2 anzuliegen kommen, über eine Stellvorrichtung 18 auf das um die Leiterdicke der jeweils zuletzt aufgebrachten Leiterwindung reduzierte Radialmaß eingestellt. Dabei sorgt ein elastisches Zwischenglied 19, welches nur in radialer Richtung wirksam ist, für einen Toleranzausgleich und einen gleichmäßigen Anpreßdruck K an die Wicklungsinnenkontur der konkaven Innenseite 6. Die Stellvorrichtung 18 wird für eine Kopplung mit einem Stelltrieb 20 in dem in Fig. 1 mit einem Winkel y gekennzeichneten Drehbereich von dem Rollenteller 13 in Umfangsrichtung mitgenommen, am Ende des Stellvorganges ausgeklinkt und durch eine Zugfeder 21 in ihre Ausgangsstellung zurückgeschwenkt. Der Drehwinkel y entspricht dabei z. B. dem zwischen zwei benachbarten Anpreßelementen eingeschlossenen Bogen- oder Zentriwinkel.

Alle nicht von der negativen Krümmung eingeschlossenen Anpreßelemente in der Freizone Z, die mit _11' gekennzeichnet sind, werden durch Schieber 23 auf einer Kurvenbahn 24 vertikal in Position gebracht, d.h. in dieser Freizone F sind die Anpreßelemente unter die durch eine strichpunktierte Linie angedeutete Leiterebene 25 abgesenkt. Dies ist erforderlich, weil beim Wickeln im Kopfbereich B des Wickelkörperendstückes 8 der Leiter 4 diese Ebene schneidet. Während des Wickelns der negativen Krümmung wird der Leiter 4 über die Umlenkrolle 5, die ebenfalls absenkbar ist, geführt. Gleichzeitig wird der auch den Wickelkörper 2 tragende Wickeltisch 14 um einen Winkel β entgegen dem Uhrzeigersinn in die in Fig. 1 durch eine gepfeilte Linie D dargestellte Richtung gedreht. Der Drehwinkel β kann dabei z. B. dem Ein- oder Mehrfachen des Bogenwinkels zwischen zwei benachbarten Anpreßelementen entsprechen. Auf diese Weise läßt sich eine Kollission des Leiters mit der Wicklung in diesem Bereich verhindern und wird außerdem die Leiterführung am Auslauf der Andruckrollen verbessert. Die nach diesem Drehvorgang eingenommene Position des Wickelkörpers bzw. seiner Teilwicklung ist in dieser Figur durch gestrichelte, mit 3' bezeichnete Linien angedeutet.

Die Leiterwindungen der so erstellten Wicklung werden schließlich noch in bekannter Weise in ihrer Sollage fixiert, beispielsweise untereinander und mit dem Wickelkörper verklebt.

Bei der in Fig. 1 dargestellten Wickelvorrichtung zur Durchführung des erfindungsgemäßen Verfahrens wurden nur zwölf radial nach außen weisende Anpreßelemente 1 bzw. 11' angenommen, wobei der zwischen benachbarten Elementen ausgebildete Abstand eine verhältnismäßig große Weite w aufweist. Im allgemeinen wird man jedoch, um den Leiter 4 sicher an der Innenseite 6 des Wickelkörpers halten zu können, diese Abstände wesentlich geringer wählen. Da zugleich eine große Anzahl von Halte- oder Anpreßpunkten vorteilhaft ist, ist dann bei verhältnismäßig kleinem Durchmesser d der Anpreßrollen 16 eine entsprechend größere Anzahl von Anpreßelementen vorzusehen.

Fig. 3 zeigt eine weitere Wickelvorrichtung, die weitgehend der in Fig. 1 dargestellten Vorrichtung entspricht. Diese Wickelvorrichtung unterscheidet sich von der Vorrichtung nach Fig. 1 im wesentlichen nur durch eine geänderte Leiterfühung. Der Leiter 4 wird hierbei zur Bewicklung der Innenseite 6 des Wickelkörpers 2 bzw. dort bereits aufgebrachter Leiterwindungen einer Teilwicklung 3 über eine nunmehr zentral angeordnete Umlenkrolle 27 geführt und über die Andruckrolle 28 eines Anpreßelementes 29 an die entsprechende Innenkontur gelegt. Um dabei die Biegebelastung des Leiters zu begrenzen, ist der Durchmesser d' dieser Rolle gegenüber dem Durchmesser d der Andruckrollen 16 der übrigen Anpreßelemente 11 bzw. 11' verhältnismäßig groß gewählt. Die Anpreßelemente _71 dienen lediglich zur Halterung des Leiters an der Innenkontur. In der Figur ist außerdem die fortschreitende Bewicklung der Innenkontur, wobei vorteilhaft eine Gegendrehung des Wickeltisches 14 wie bei der Vorrichtung nach Fig. 1 nicht mehr erforderlich ist, durch entsprechende, einzelne Positionen der Rolle 28 bzw. des Leiters gestrichelt angedeutet. Die einzelnen Leiterpositionen sind mit 4'a bis 4'g bezeichnet. Dabei sind die Drehrichtungen A' und C' des Wickeltisches 14 bzw. des Rollentellers 13 gegenüber den entsprechenden Drehrichtungen A und C der Vorrichtung nach Fig. 1 umgekehrt.

Bei den erfindungsgemäßen Wickelvorrichtungen können alle Antriebe der Stellglieder sowohl mechanisch als auch hydraulisch oder pneumatisch ausgeführt werden. Die Steuerung aller Bewegungen im Ablauf des Wickelprozesses erfolgt z. B. durch eine elektronisch geregelte Folgesteuerung. Die Bewegungsabläufe lassen sich jedoch auch über Programm- und NC-Steuerungen regeln, weil hier Eingriffe durch Programmänderung auf einfache Weise möglich sind.

Wie insbesondere aus den Figuren 1 und 3 hervorgeht, wurde dem Ausführungsbeispiel der Wickelvorrichtung ein gekrümmter Wickelkörper 2 zugrunde gelegt, dessen Zentri- oder Bogenwinkel a zu 180° gewählt ist. Magnetspulen mit entsprechender Gestalt werden insbesondere für Speicherringe von Elektronenbeschleuniger-Anlagen vorgesehen. Mit dem erfindungsgemäßen Verfahren bzw. den entsprechenden Vorrichtungen lassen sich jedoch in entsprechender Weise auch gekrümmte Wickelkörper mit kleineren Bogenwinkeln bewickeln.

Mit dem erfindungsgemäßen Verfahren bzw. den entsprechenden Vorrichtungen können vorteilhaft auch sogenannte Doppelscheiben auf verhältnismäßig einfache Weise großtechnisch hergestellt werden, indem man diese aus Einzelscheiben gemäß den angenommenen Ausführungsbeispielen zusammensetzt.

## Patentansprüche

1. Verfahren zur Herstellung einer gekrümmten, scheibenförmigen Magnetspule, insbesondere für Teilchenbeschleuniger-Anlagen, deren Leiter (4) um einen eine konvex geformte Außenseite (7) und eine konkav geformte Innenseite (6) aufweisenden Wickelkörper (2) mit somit teilweise negativer Krümmung unter Verwendung von den Leiter (4) auf die Innenseite (6) des Wickelkörpers (2) bzw. dort bereits aufgebrachte Leiterwindungen pressenden Elementen (11, 29) gewickelt und nach dem Wickelvorgang in seiner Lage fixiert wird, dadurch gekennzeichnet, daß der Leiter (4) an den Wickelkörper (2) oder an die dort bereits vorhandenen Leiterwindungen (Teilwicklung 3) im Bereich der konvex geformten Außenseite (7) unter Zug aufgebracht und im Bereich der konkav geformten Innenseite (6) unter demgegenüber vermindertem Zug mittels der an dieser Seite (6) entlangzuführenden, untereinander zumindest weitgehend regelmäßig beabstandeten und eine vorbestimmte radiale Anpreßkraft (K) ausübenden Anpreßelemente (11, 29) angefügt und dort bis zur Fixierung gehalten wird.

2. Verfahren nach Anspruch 1, dadurch gekennzeichnet, daß der Leiter (4) mittels der Anpreßelemente 11, 29) mechanisch oder pneumatisch oder hydraulisch an den Wickelkörper (2) oder an bereits vorhandene Leiterwindungen (Teilwicklung 3) angepreßt wird.

3. Verfahren nach Anspruch 1 oder 2, dadurch gekennzeichnet, daß mindestens ein supraleitender Leiter (4) auf den Wickelkörper (2) aufgebracht wird.

4. Verfahren nach einem der Ansprüche 1 bis 3, dadurch gekennzeichnet, daß die Magnetspule aus einer oder mehreren ebenen Wicklungen um den Wickelkörper (2) aufgebaut wird.

5. Vorrichtung zur Durchführung des Verfahrens nach einem der Ansprüche 1 bis 4, dadurch gekennzeichnet, daß jedes Anpreßelement (11,11', 29) eine Einrichtung mit einer Andruckrolle (16, 28) zum Anpressen des Leiters (4) von außen an die konkav geformte Innenseite (6) aufweist und daß die Anpreßelemente speichenartig an einem um den Mittelpunkt (M) des Krümmungsradius dieser Innenseite (6) drehbar gelagerten Trägerteil (Rollenteller 13) befestigt sind.

6. Vorrichtung nach Anspruch 5, dadurch gekennzeichnet, daß auf einem Wickeltisch (14) neben dem Trägerteil (Rollenteller 13) auch der Wickelkörper (2) angeordnet ist, der gegebenenfalls auf einer um den Mittelpunkt (M) des Krümmungsradius' seiner Innenseite (6) konzentrischen Kreisbahn verschiebbar ausgebildet ist.

7. Vorrichtung nach Anspruch 5 oder 6, dadurch gekennzeichnet, daß die sich im Bereich (Freizone F) außerhalb des Bereichs des Wickelkörpers (2) befindenden Anpreßelemente (11') gegenüber den auf den Wickelkörper (2) einwirkenden Anpreßelementen (11, 29) vertikal unter die Leiterwickelebene (25) abgesenkt sind.

8. Vorrichtung nach einem der Ansprüche 5 bis 7, dadurch gekennzeichnet, daß jedes Anpreßelement (11, 11', 29) einen Rollenarm (17) aufweist, an dessen radialem äußeren Ende die Andruckrolle (16, 28) befestigt ist und der radial verschiebbar bzw. einstellbar gestaltet ist.

9. Vorrichtung nach einem der Ansprüche 5 bis 8, dadurch gekennzeichnet, daß jedes Anpreßelement (11, 11', 29) ein nur in radialer Richtung wirksames elastisches Zwischenglied (19) aufweist.

10. Vorrichtung nach einem der Ansprüche 5 bis 9, dadurch gekennzeichnet, daß die den Leiter (4) an die Innenseite (6) des Wickelkörpers (2) bzw. an dort bereits aufgebrachte Leiterwindungen (Teilwicklung 3) anlegende Andruckrolle (28) des entsprechenden Anpreßelementes (29) einen größeren Durchmesser (d') als die Andruckrollen (16) der übrigen Anpreßelemente (11, 11') aufweist.

11. Vorrichtung nach einem der Ansprüche 5 bis 10, dadurch gekennzeichnet, daß eine Umlenkrolle (5, 27) vorgesehen ist, über welche der Leiter (4) der ihn an die Innenseite (6) des Wickelkörpers (2) bzw. an dort aufgebrachte Leiterwindungen (Teilwicklung 3) anlegenden Andruckrolle (16, 28) des entsprechenden Anpreßelementes (11, 29) zuzuführen ist.

12. Vorrichtung nach Anspruch 11, dadurch gekennzeichnet, daß die Umlenkrolle (27) im Mittelpunkt (M) des Krümmungsradius' der Innenseite (6) des Wickelköreprs (2) drehbar befestigt ist.

13. Vorrichtung nach Anspruch 11 oder 12, dadurch gekennzeichnet, daß die Umlenkrolle (5, 27) unter die Leiterwickelebene (25) absenkbar gestaltet ist.

## Claims

1. A process for manufacturing a curved disc- shaped magnet coil, in particular for apparatus for the acceleration of particles, whose conductor (4) is wound around a winding body (2) which has a convex-shaped outer side (7) and a concave-shaped inner side (6), with consequently a partly negative curvature, with the use of elements (11, 29) pressing the conductor (4) on to the inner side (6) of the winding body (2) or the conductor windings already applied, and after the winding process is fixed in its position, characterized in that the conductor (4) is applied to the winding body (2) or to the conductor winding (partial winding 3) already present in the region of the convex-shaped outer side (7) under tension, and is attached in the region of the concave-shaped inner side (6) under relatively reduced tension by means of pressing elements (11, 29) which can be run along this side (6), are arranged, at least to a large extent, at a regular dictance from one another, and exert a predetermined radial pressure (K), and is held there until it is fixed.

2. A process according to claim 1, characterised in that the conductor (4) is pressed onto the winding body (2) or onto the conductor windings (partial winding 3) already present by means of the pressing elements (11, 29) mechanically or pneumatically or hydraulically.

3. A process according to claim 1 or claim 2, characterized in that at least one superconducting conductor (4) is applied to the winding body (2).

4. A process according to any one of claims 1 to 3, characterized in that the magnet coil is made up of one or several flat windings around the winding body (2).

5. Apparatus for carrying out the process according to any one of claims 1 to 4, characterised in that each presing element 11, 11', 29) has an arrangement with a pressing roller (16,28) to press the conductor (4) from the outside onto the concave-shaped inner side (6) and that the pressing elements are attached in the form of spokes to a supporting part (roller plate 13) rotatably mounted about the middle point (M) of the radius of curvature of this inner side (6).

6. Apparatus according to claim 5, characterised in that, apart from the supporting part (roller plate 13) the winding body is also arranged on a winding table (14) which is possibly formed to be displaceable on a concentric circular path about the middle point (M) of the radius of curvature of its inner side (6).

7. Apparatus according to claim 5 or claim 6, characterised in that the pressing elements (11') located in the region (free zone F) outside of the region of the winding body (2) are, relatively to the pressing elements (11, 29) acting on the winding body (2), lowered vertically below the conductor winding plane (25).

8. Apparatus according to any one of claims 5 to 7, characterised in that each pressing element (11, 11', 29) has a roller arm (17) on the radially outer end of which the pressing roller (16, 28) is attached and which is formed to be radially displaceable or adjustable.

9. Apparatus according to any one of claims 5 to 8, characterized in that each pressing element (11, 11', 29) has an elastic intermediate member (19) which is only effective in a radial direction.

10. Apparatus according to any one of claims 5 to 9, characterized in that the pressing roller (28) of the corresponding pressing element (29) applying the conductor (4) to the inner side (6) of the winding body (2) or to the conductor windings (partial winding 3) already applied there has a larger diameter (d') than the pressing rollers (16) of the other pressing elements (11, 11').

11. Apparatus according to any one of claims 5 to 10, characterized in that a guiding roller (5, 27) is provided by means of which the conductor (4) is guided to the pressing roller (16, 28) of the corresponding pressing element (11,29) which applies it to the inner side (6) of the winding body (2) or to conductor windings (partial winding 3) applied there.

12. Apparatus according to claim 11, characterised in that the guiding roller (27) is rotatably mounted at the middle point (M) of the radius of curvature of the inner side (6) of the winding body (2).

13. Apparatus according to claim 11 or claim 12, characterized in that the guiding roller (5, 27) is designed so that it can be lowered below the conductor winding plane (25).

## Revendications

1. Procédé pour fabriquer une bobine magnétique cintrée en forme de disque, notamment pour des installations d'accélérateurs de particules, et selon lequel le conducteur (4) de cette bobine est enroulé autour d'un corps de bobinage (2) possédant une face extérieure de forme convexe (7) et une face intérieure de forme concave (6) et possédant une courbure par conséquent partiellement négative, et est fixé en position après l'opération d'enroulement, moyennant l'utilisation d'éléments (11, 29) comprimant le conducteur (4) contre la face intérieure (6) du corps de bobinage (2) ou comprimant des spires du conducteur déjà disposées sur ce corps, caractérisé par le fait qu'on dispose le conducteur (4) sur le corps de bobinage (2) ou sur les spires du conducteur (bobinage partiel 3) déjà présentes sur ce corps, en lui appliquant une traction, dans la zone de la face extérieure de forme convexe (16), et qu'on le met en place, dans la zone de la face intérieure de forme concave (6), en lui appliquant une traction réduite par rapport à la précédente et qu'on l'y maintient jusqu'à sa fixation, à l'aide des éléments de presion (11, 29) qui se déplacent le long de cette face (6), qui sont séparés les uns des autres par une distance au moins dans une large mesure uniforme et qui exercent une force de pression radiale prédéterminée (K).

2. Procédé suivant la revendication 1, caractérisé par le fait que le conducteur (4) est comprimé par voie mécanique, pneumatique ou hydraulique contre le corps de bobinage (2) ou contre les spires du conducteur (bobinage partiel 3) déjà présents, au moyen des éléments de pression (11, 29).

3. Procédé suivant la revendication 1 ou 2, caractérisé par le fait qu'on dispose au moins un conducteur supraconducteur (4) sur le corps de bobinage (2).

4. Procédé suivant l'une des revendications 1 à 3, caractérisé par le fait qu'on réalise la bobine magnétique avec une ou plusieurs spires planes autour du corps de bobinage (2).

5. Dispositif pour la mise en oeuvre du procédé suivant l'une des revendications 1 à 4, caractérisé par le fait que chaque élément de pression (11, 11', 29) comporte un dispositif muni d'un galet de pression (16,28) servant à comprimer le conducteur (4) depuis l'extérieur contre la face intérieure de forme concave (6) et que les éléments de pression sont fixés à la manière de rayons sur un élément de support (disque porte- galets 13) monté de manière à pouvoir tourner autour du centre (M) du rayon de courbure de cette face intérieure (6).

6. Dispositif suivant la revendication 5, caractérisé par le fait que sur la table de bobinage (14) se trouvent disposés non seulement l'élément de support (disque porte- galets 13), mais également le corps de bobinage (2), qui est réalisé de manière à être déplaçable éventuellement sur une piste circulaire disposée concentriquement autour du centre (M) du rayon de courbure de sa face intérieure (6).

7. Dispositif suivant la revendication 5 ou 6, caractérisé par le fait que les éléments de pression (11') situés dans la zone (zone libre F) à l'extérieur de la zone du corps de bobinage (2), sont situés dans une position abaissée verticalement par rapport aux éléments de pression (11', 29), agissant sur le corps de bobinage (2) en étant situés au-dessous du plan (25) de bobinage du conducteur.

8. Dispositif suivant l'une des revendications 5 à 7, caractérisé par le fait que chaque élément de pression (11, 1 1, 29) comporte un bras porte- galet (17), sur l'extrémité extérieure radiale duquel est fixé le galet de pression (16, 28) et qui est agencé de manière à être déplaçable ou réglable radialement.

9. Dispositif suivant l'une des revendications 5 à 8, caractérisé par le fait que chaque élément de pression (11, 11', 29) possède un élément intermédiaire élastique (19) agissant uniquement dans la direction radiale.

10. Dispositif suivant l'une des revendications 5 à 9, caractérisé par le fait que le galet de pression (28), qui applique le conducteur (4) contre la face intérieure (6) du corps de bobinage (2) ou contre des spires du conducteur (bobinage partiel 3) déjà disposé sur ce corps, de l'élément de pression correspondant (29), possède un diamètre (d') supérieur à celui des galets de pression (16) des autres éléments de pression (11, 11').

11. Dispositif suivant l'une des revendications 5 à 10, caractérisé par le fait qu'il est prévu un galet de renvoi (5, 27), sur lequel le conducteur (4) doit être amené au galet de pression (16, 28), appliquant le conducteur contre la face intérieure (6) du corps de bobinage (2) ou contre des spires du conducteur (bobinage partiel 3) disposées sur ce corps, de l'élément de compression correspondant (11, 29).

12. Dispositif suivant la revendication 11, caractérisé par le fait que le galet de renvoi (27) est fixé de manière à pouvoir tourner au centre (M) du rayon de courbure de la face intérieure (6) du corps de bobinage (2).

13. Dispositif suivant la revendication 11 ou 12, caractérisé par le fait que le galet de renvoi (5, 27) est agencé de manière à pouvoir être abaissé au-dessous du plan (25) de bobinage du conducteur.
